# FASCICULE DE BREVET EUROPEEN

(11) **EP 2 365 163 B1**
(45) Date de publication et mention de la délivrance du brevet: **21.11.2012**
(21) Numéro de dépôt: 11156475.3
(22) Date de dépôt: 01.03.2011
(51) Int. Cl.: E05C 9/08

(54) **Dispositif de verrouillage d'espagnolette de volet**
Treibstangenverschluss für Flügel
Espagnolette locking device for wings

(30) Priorité: 09.03.2010 FR 1000951
(43) Date de publication de la demande: 14.09.2011
(73) Titulaire: Jeanrot, René, 45160 Olivet (FR)
(72) Inventeur: Jeanrot, René, 45160 Olivet (FR)
(74) Mandataire: Debay, Yves

(56) Documents cités:
- DE-A1- 4 332 363
- US-A- 5 036 684
- US-A- 5 154 458
- US-A1- 2004 031 297

## Description

La présente invention concerne le domaine de la sécurité, en particulier les éléments de verrouillage permettant le verrouillage d'une porte, d'une fenêtre ou d'un volet fermé par une espagnolette.

La fermeture à espagnolette est un système de fermeture et d'ouverture de volets très répandu.

Une fermeture à espagnolette est généralement constituée d'une tringle s'étendant sur un premier axe. Cette tringle est munie de crochets à chacune de ses extrémités. Elle est montée en rotation sur un premier battant de volet selon le premier axe. Une poignée est montée en rotation à la tringle selon un deuxième axe perpendiculaire au premier axe sur un paneton solidaire à la tringle. Un mentonnet fixé sur un deuxième battant du volet permet l'engagement et le désengagement de la poignée en faisant office de butée bloquant la rotation de la poignée selon le deuxième axe après avoir tourné le poignée selon le premier axe.

Ce système présente plusieurs inconvénients. En effet, il existe un glissement latéral de la poignée engagée sur le mentonnet qui laisse la possibilité d'agrandir l'espace d'entrouverture entre les deux volets. De plus, la rotation de la poignée pour ouvrir ou fermer les volets est totalement libre.

Ces inconvénients sont mis à profit par les cambrioleurs pour entrer frauduleusement dans une maison possédant ce type de fermeture. Par exemple, après avoir retiré le couvre-joint qui recouvre la zone de jonction des deux battants des volets lorsqu'ils sont fermés, les cambrioleurs peuvent tirer sur les volets en profitant du glissement latéral de la poignée engagée sur le mentonnet. Ceci permet ainsi d'entrouvrir les volets pour pouvoir passer une lame métallique entre les deux volets et soulever la poignée en profitant de la libre rotation de la poignée. Les cambrioleurs peuvent alors pénétrer dans la maison et ouvrir tous les volets pour faciliter leur fuite.

Pour pallier ces inconvénients, les systèmes actuels proposent des solutions lourdes de fixation constituées de barres ou de tiges métalliques sur les volets. En outre, ces systèmes n'empêchent pas un cambrioleur d'ouvrir les volets si malgré tout il a réussi à pénétrer dans la maison. Car, les barres ou les tiges de ces systèmes sont souvent seulement posées sur des crochets.

Le document US 2004/0031297 A1 décrit un dispositif de sécurité à charnière pour moraillon de porte de véhicule. Ce dispositif est fixé sur la porte. Ce dispositif comprend une coque montée en rotation sur une charnière adjacente à un moraillon pour recouvrir le moraillon lorsque la coque pivote autour de la charnière. La coque comprend un évidement agencé pour laisser passer le moraillon quand la coque recouvre le moraillon. Le dispositif comprend également une serrure pour verrouiller la coque recouvrant le moraillon.

La présente invention a pour but de répondre à ces inconvénients en supprimant le glissement latéral de la poignée sur le mentonnet et la rotation libre de la poignée tout en sécurisant la fermeture à espagnolette sans intervention sur les volets. De plus, la présente invention n'est pas repérable de l'extérieur volet fermé et encore moins volet ouvert car l'invention est amovible.

Ce but est atteint par un dispositif de verrouillage d'une fermeture à espagnolette, comportant au moins deux plaques reliées par une articulation à l'une de leurs extrémités, l'articulation permettant d'obtenir au moins une position pliée lorsque les extrémités de chaque plaque opposées à l'articulation des plaques sont les plus proches et une position dépliée lorsque les extrémités de chaque plaque opposées à l'articulation des plaques sont les plus éloignées, une plaque étant destinée à être accolée à la surface du battant du volet supportant le mentonnet, une fente réalisée au centre de chaque plaque selon un axe longitudinal perpendiculaire à l'axe d'articulation des deux plaques permettant l'insertion du mentonnet dans les fentes, un système de verrouillage situé aux extrémités opposés à l'articulation des deux plaques permettant un verrouillage de la deuxième plaque en position pliée sur la poignée d'espagnolette, une fois la poignée d'espagnolette amenée au contact du mentonnet et de la plaque accolée, le système de verrouillage étant situé dans la partie la plus basse du dispositif lorsque le dispositif est en position de verrouillage de la fermeture à espagnolette.

Selon une autre particularité, l'épaisseur de la plaque opposée à la plaque destinée à être accolée à la surface d'un battant du volet possède une surépaisseur dans la zone du système de verrouillage.

Selon une autre particularité, la longueur de la fente de chaque plaque est sensiblement supérieure à la distance entre le haut de la poignée et le bas du mentonnet selon un axe parallèle à l'axe longitudinal de la fente lorsque la fermeture à espagnolette est fermée.

Selon une autre particularité, le dispositif comporte en outre au moins deux tampons disposés de part et d'autre de la fente d'au moins une plaque de telle façon qu'ils appuient sur la surface de la poignée lorsque la fermeture à espagnolette est fermée et le dispositif en position pliée.

Selon une autre particularité, le dispositif comporte en outre au moins deux tétons, alignés selon un axe parallèle à l'axe longitudinal perpendiculaire à l'axe d'articulation, dont une de leurs extrémités est fixée sur une des plaques et dont l'autre de leurs extrémités est insérée dans un logement ou un évidement réalisé sur l'autre plaque lorsque la fermeture à espagnolette est fermée et le dispositif en position pliée, les deux tétons étant placés de telle sorte qu'une section de la poignée s'insère entre les deux tétons lorsque la fermeture à espagnolette est fermée et le dispositif en position pliée.

Selon une autre particularité, le système de verrouillage est un système de serrure à clef amovible.

Selon une autre particularité, le système de serrure comporte au moins un cylindre métallique fixé rotatif à travers la plaque opposée à la plaque destinée à être accolée à la surface du battant du volet supportant le mentonnet, une serrure à barillet dont la fente d'accès de la clé à la serrure étant enchâssée dans une première extrémité du cylindre, une tige cylindrique d'axe perpendiculaire à l'axe du cylindre traversant de part en part la partie du cylindre la plus éloignée de la première extrémité, cette partie du cylindre et la tige cylindrique étant destinées à s'insérer dans un perçage débouchant de part en part de la plaque destinée à être accolée sur le battant du volet, le perçage ayant un profil complémentaire au profil défini par l'intersection, d'une part, de l'ensemble défini par le cylindre et la tige cylindrique et, d'autre part, d'un plan perpendiculaire à l'axe du cylindre coupant le cylindre et la tige cylindrique à la hauteur du diamètre de la tige cylindrique, le perçage permettant une rotation d'un quart de tour du cylindre lorsque la clef est insérée jusqu'à ce que la tige cylindrique se loge dans une gorge de forme complémentaire à une forme correspondant à un demi-cylindre de la tige cylindrique.

Selon une autre particularité, le perçage débouchant de part en part de la plaque destinée à être accolée sur le battant du volet forme une rampe hélicoïdale sur la face en vis-à-vis du battant.

Un autre but est atteint en proposant un procédé d'utilisation du dispositif de verrouillage d'une fermeture à espagnolette selon l'invention, caractérisé en ce qu'il comporte au moins les étapes suivantes :
- une étape de mise du dispositif de verrouillage en position dépliée ;
- une étape de positionnement, autour du battant du volet supportant le mentonnet;
- une étape d'engagement de la poignée derrière le mentonnet ;
- une étape de rabattement de la plaque opposée à la plaque destinée à être accolée à la surface du battant du volet sur la poignée tout en insérant le mentonnet dans la fente de la plaque opposée ;
- une étape d'insertion de la clef dans la serrure du système de verrouillage ;
- une étape consistant à tourner la clef jusqu'à ce que la tige cylindrique du système de verrouillage se trouve en position empêchant l'ouverture du dispositif;
- une étape consistant à retirer la clef de la serrure.

Selon une autre particularité, l'étape de mise du dispositif de verrouillage en position dépliée est précédée d'une étape de fermeture des battants du volet.

Selon une autre particularité, l'étape consistant à retirer la clef de la serrure est suivie d'au moins les étapes suivantes :
- d'une étape d'insertion de la clef dans la serrure du système de verrouillage ;
- une étape consistant à tourner la clef jusqu'à ce que la tige cylindrique sorte du perçage;
- une étape de dépliage du dispositif de verrouillage ;
- une étape de désengagement de la poignée d'espagnolette de derrière le mentonnet ;
- une étape consistant à retirer le dispositif de fermeture du mentonnet.

D'autres particularités et avantages de la présente invention apparaîtront plus clairement à la lecture de la description ci-après, faite en référence aux dessins annexés, dans lesquels :
- la figure 1 représente une vue de profil en coupe selon A-A du dispositif de verrouillage selon un mode de réalisation ;
- la figure 2 représente une vue de dessus du dispositif de verrouillage selon un mode de réalisation ;
- la figure 3 représente une vue en perspective du dispositif de verrouillage en position pliée en position de verrouillage de la fermeture à espagnolette ;
- la figure 4 représente une vue en perspective du dispositif de verrouillage en position dépliée sur la fermeture à espagnolette avec la poignée de l'espagnolette en train d'être désengagée du mentonnet ;
- la figure 5 représente une vue en perspective du dispositif de verrouillage en position dépliée sur la fermeture à espagnolette avec la poignée de l'espagnolette complètement désengagée du mentonnet ;
- la figure 6 représente une vue en perspective du dispositif de verrouillage en position pliée et la fermeture à espagnolette en position ouverte.

La présente invention propose un dispositif de verrouillage d'une fermeture (101) à espagnolette en référence aux figures, 1, 2, 3, 4, 5 et 6.

Une fermeture (101) à espagnolette est généralement constituée d'une tringle (101) s'étendant sur un premier axe. Cette tringle (101) est munie de crochets à chacune de ses extrémités. Elle est montée en rotation sur un premier battant (102) de volet selon le premier axe. Une poignée (104) est montée en rotation à la tringle (101) selon un deuxième axe perpendiculaire au premier axe sur un paneton (105) solidaire à la tringle (101). Un mentonnet (106) fixé sur un deuxième battant (103) du volet permet l'engagement et le désengagement de la poignée (104) en faisant office de butée bloquant la rotation de la poignée (104) selon le deuxième axe après avoir tourné le poignée (104) selon le premier axe.

Le dispositif de verrouillage selon l'invention comporte au moins deux plaques (1, 2) reliées par une articulation (3) à l'une de leurs extrémités. Les plaques (1, 2) peuvent être de préférence en métal tel que l'acier ou tout métal assez solide pour répondre aux exigences auxquelles doit répondre le dispositif (0). De façon non limitative, chaque plaque (1, 2) peut être de forme rectangulaire avec des angles droits ou arrondis.

L'articulation (3) permet d'obtenir au moins deux positions principales : une position pliée quand les extrémités de chaque plaque (1, 2) opposées aux extrémités de l'articulation (3) des plaques (1, 2) sont les plus proches et une position dépliée quand les extrémités de chaque plaque (1, 2) opposées aux extrémités de l'articulation (3) des plaques (1, 2) sont les plus éloignées. L'articulation (3) permet aussi d'obtenir les positions intermédiaires.

Une (1) des deux plaques est destinée à être accolée à la surface du premier battant (102) du volet. Selon un mode de réalisation, la surface d'accolage peut être toute la surface de la plaque (1). Selon un autre mode de réalisation, la surface d'accolage peut être des pieds régulièrement disposés sur la surface de la plaque (1). Ces pieds peuvent être de la même matière que la plaque (1) ou une matière antidérapante telle que le caoutchouc.

Une fente (4), de façon non limitative oblongue ou rectangulaire, est réalisée au centre de chaque plaque selon un axe (120) longitudinal perpendiculaire à l'axe (30) d'articulation (3) des deux plaques (1, 2) afin de permettre l'insertion du mentonnet (106) à travers chaque fente (4). La longueur de chaque fente (4) de chaque plaque (1, 2) est sensiblement supérieure à la distance entre le haut de la poignée (104) de la fermeture (101) à espagnolette et le bas du mentonnet (106) selon un axe parallèle à l'axe (120) longitudinal de la fente (4) lorsque la fermeture (101) à espagnolette est fermée afin que la poignée (104) puisse être bloquée entre l'articulation (3) et le mentonnet (106). Les fentes (4) rectangulaires empêchent les déplacements latéraux et verticaux du dispositif (0).

Un système (50) de verrouillage est situé aux extrémités opposées à l'articulation (3) des deux plaques (1, 2) pour permettre un verrouillage de la deuxième plaque (2) en position pliée sur la poignée (104) d'espagnolette, une fois la poignée (104) d'espagnolette amenée au contact du mentonnet (106) et de la plaque (1) accolée. Le système (50) de verrouillage est situé dans la partie la plus basse du dispositif (0) lorsque le dispositif (0) est en position de verrouillage de la fermeture (101) à espagnolette. Selon une autre configuration, le système (50) de verrouillage est situé dans la partie la plus basse du dispositif (0) lorsque le dispositif (0) est en position de verrouillage de la fermeture (101) à espagnolette.

Selon un mode de réalisation, l'épaisseur des plaques (1, 2) est constante. Cependant, de façon non limitative, l'épaisseur d'une plaque (1, 2) peut être différente de l'épaisseur de l'autre plaque (1, 2).

Selon un autre mode de réalisation, l'épaisseur de la plaque (2) opposée à la plaque (1) destinée à être accolée à la surface d'un battant du volet possède une surépaisseur dans la zone du système (50) de verrouillage pouvant éventuellement faciliter l'intégration du système (50) de verrouillage. De façon non limitative, la surépaisseur peut être agencée de telle manière que l'épaisseur de la plaque (2) augmente progressivement de l'extrémité de la fente (4) la plus proche du système (50) de verrouillage jusqu'à une zone située entre l'extrémité de la fente (4) la plus proche du système (50) de verrouillage et le système (50) de verrouillage. La surépaisseur peut aussi être agencée de telle manière qu'elle présente une marche située dans la zone située entre l'extrémité de la fente (4) la plus proche du système (50) de verrouillage et le système (50) de verrouillage. En position pliée, la surépaisseur est située sur la face externe de la plaque (2) opposée à la plaque (1) destinée à être accolée à la surface d'un battant du volet.

Selon un mode de réalisation non limitatif, au moins deux tampons (6), par exemple en caoutchouc, sont disposés de part et d'autre de la fente (4) d'au moins une plaque (1, 2) de telle façon qu'ils appuient sur la surface de la poignée (104) lorsque la fermeture (101) à espagnolette est fermée et que le dispositif (0) est en position pliée. Les tampons (6) sont assez souples pour être écrasés lors du verrouillage du dispositif (0). Les tampons (6) peuvent être de forme circulaire ou de forme rectangulaire ou d'une forme permettant qu'ils appuient sur au moins une partie de leur surface sur la surface de la poignée (104). Ces tampons (6) permettent ainsi d'éviter un glissement latéral de la poignée (104) engagée sur le mentonnet (106) qui laisse la possibilité d'agrandir l'espace d'entrouverture entre les deux volets.

Selon un autre mode de réalisation non limitatif, le dispositif comporte en outre au moins deux tétons, alignés selon un axe parallèle à l'axe longitudinal perpendiculaire à l'axe d'articulation, dont une de leurs extrémités est fixée sur une des plaques et dont l'autre de leurs extrémités est insérée dans un logement ou un évidement réalisé sur l'autre plaque lorsque la fermeture à espagnolette est fermée et le dispositif en position pliée. Les deux tétons sont placés de telle sorte qu'une section de la poignée s'insère entre les deux tétons lorsque la fermeture à espagnolette est fermée et le dispositif en position pliée.

Selon un mode de réalisation non limitatif, le système (50) de verrouillage est préférentiellement un système de serrure (51) à clef (55) amovible.

Le système de serrure (51) comporte au moins un cylindre (50) métallique fixé rotatif à travers la plaque (2) opposée à la plaque (1) destinée à être accolée à la surface du battant (102) du volet supportant le mentonnet (106). Une serrure (51) à barillet dont la fente d'accès de la clef (55) à la serrure est enchâssée dans une première extrémité du cylindre (50). Une tige (52) cylindrique d'axe perpendiculaire à l'axe du cylindre (50) traverse de part en part la partie du cylindre (50) la plus éloignée de la première extrémité. Cette partie du cylindre (50) et la tige (52) cylindrique sont destinées à s'insérer dans un perçage débouchant de part en part de la plaque (1) destinée à être accolée sur le battant (102) du volet supportant le mentonnet (106) et formant une rampe hélicoïdale sur la face en vis-à-vis du battant (102) du volet. Le perçage a un profil complémentaire au profil défini par l'intersection, d'une part, de l'ensemble défini par le cylindre (50) et la tige (52) cylindrique et, d'autre part, d'un plan perpendiculaire à l'axe du cylindre (50) coupant le cylindre (50) et la tige (52) cylindrique à la hauteur du diamètre de la tige (52) cylindrique. Le perçage et la rampe (53) hélicoïdale permet une rotation d'un quart de tour du cylindre (50) lorsque la clef (55) est insérée jusqu'à ce que le dispositif (0) se trouve dans une position empêchant l'ouverture du dispositif (0), par exemple, jusqu'à ce que la tige (52) cylindrique se loge dans une gorge (54) de forme complémentaire à une forme correspondant à un demi-cylindre de la tige (52) cylindrique. Dans cet exemple, lorsque la tige (52) cylindrique se loge dans la gorge (54), le dispositif (0) est verrouillé. Dans ce dernier mode de réalisation, la fermeture (101) à espagnolette ne peut être déverrouillée qu'avec une clef (55). D'autres types de système de serrure peuvent envisagés tels qu'une serrure sans clef qui peut être commandées à distance ou une serrure à code. De même d'autres type de perçage peuvent être envisagés tel qu'un perçage à rampe droite.

D'autres modes de réalisations du système (50) de verrouillage peuvent être envisagés, par exemple, une vis avec une tête plate et un écrou. La vis peut s'insérer dans la fente (4) de chaque plaque (1, 2). Le verrouillage s'effectue en vissant et en serrant l'écrou sur la vis.

Selon un mode de réalisation, le dispositif (50) de verrouillage d'une fermeture (101) à espagnolette peut être fixé sur un battant du volet ou sur le mentonnet (106).

Un autre but est atteint en proposant un procédé d'utilisation du dispositif (0) de verrouillage d'une fermeture (101) à espagnolette selon l'invention. Ce procédé comporte au moins les étapes de verrouillage du dispositif (0) qui consistent en :
- une étape de mise du dispositif (50) de verrouillage en position dépliée ;
- une étape de positionnement, sur le battant (102) du volet supportant le mentonnet (106) ;
- une étape d'engagement de la poignée (104) derrière le mentonnet (106) ;
- une étape de rabattement de la plaque (2) opposée à la plaque (1) destinée à être accolée à la surface du battant (102) du volet supportant le mentonnet sur la poignée (104) tout en insérant le mentonnet (106) dans la fente (4) de la plaque opposée ;
- une étape d'insertion de la clef (55) dans la serrure (51) du système (50) de verrouillage ;
- une étape consistant à tourner la clef (55) jusqu'à ce que système (50) de verrouillage se trouve en position empêchant l'ouverture du dispositif (0) ; par exemple, lorsque la tige (52) cylindrique se loge dans la gorge (54) ;
- une étape consistant à retirer la clef (55) de la serrure (51).

L'étape de mise du dispositif (50) de verrouillage en position dépliée peut être précédée d'une étape de fermeture des battants (102, 103) du volet.

Afin de déverrouiller le dispositif pour ouvrir les volets ou désengager la poignée (104) dans le mentonnet (106), les étapes suivant l'étape consistant à retirer la clef (55) de la serrure (51) consistent en :
- une étape d'insertion de la clef (55) dans la serrure (51) du système (50) de verrouillage ;
- une étape consistant à tourner la clef (55) jusqu'à ce que la tige (52) cylindrique sorte du perçage ;
- une étape de dépliage du dispositif (0) de verrouillage ;
- une étape de désengagement de la poignée (104) d'espagnolette de derrière le mentonnet (106) ;
- une étape consistant à retirer le dispositif (0) de fermeture du mentonnet (106).

L'invention permet donc d'avoir un dispositif (0) amovible sans aucune intervention ne soit nécessaire sur les volets pour l'utiliser. Ce dispositif (0) est invisible de l'extérieur ce qui pourra surprendre la cabrioleur de par la résistance du dispositif.

Il doit être évident pour les personnes versées dans l'art que la présente invention permet des modes de réalisation sous de nombreuses autres formes spécifiques sans l'éloigner du domaine d'application de l'invention comme revendiqué. Par conséquent, les présents modes de réalisation doivent être considérés à titre d'illustration, mais peuvent être modifiés dans le domaine défini par la portée des revendications jointes, et l'invention ne doit pas être limitée aux détails donnés ci-dessus.

## Revendications

1. Dispositif (0) de verrouillage d'une fermeture (100) à espagnolette comportant au moins deux plaques (1, 2) reliées par une articulation (3) à l'une de leurs extrémités, l'articulation (3) permettant d'obtenir au moins une position pliée lorsque les extrémités de chaque plaque (1, 2) opposées à l'articulation (3) des plaques (1, 2) sont les plus proches et une position dépliée lorsque les extrémités de chaque plaque (1, 2) opposées à l'articulation (3) des plaques (1, 2) sont les plus éloignées, une plaque (1) étant destinée à être accolée à la surface d'un battant du volet supportant un mentonnet, une fente (4) réalisée au centre de chaque plaque (1, 2) selon un axe longitudinal perpendiculaire à l'axe d'articulation (3) des deux plaques (1, 2) permettant l'insertion du mentonnet (106) dans les fentes, un système (5) de verrouillage situé aux extrémités opposés à l'articulation (3) des deux plaques (1, 2) permettant un verrouillage de la deuxième plaque (2) en position pliée sur la poignée (104) de l'espagnolette, une fois la poignée (104) d'espagnolette amenée au contact du mentonnet (106) et de la plaque (1) accolée, le système (5) de verrouillage étant situé dans la partie la plus basse du dispositif (0) lorsque le dispositif (0) est en position de verrouillage de la fermeture (100) à espagnolette.

2. Dispositif selon la revendication 1, **caractérisé en ce que** l'épaisseur de la plaque (2) opposée à la plaque (1) destinée à être accolée à la surface d'un battant du volet possède une surépaisseur (10) dans la zone du système (5) de verrouillage.

3. Dispositif selon la revendication 1, **caractérisé en ce que** la longueur de la fente (4) de chaque plaque (1, 2) est sensiblement supérieure à la distance entre le haut de la poignée et le bas du mentonnet selon un axe parallèle à l'axe longitudinal de la fente (4) lorsque la fermeture (101) à espagnolette est fermée.

4. Dispositif selon la revendication 1, **caractérisé en ce que** le dispositif (0) comporte en outre au moins deux tampons (6) disposés de part et d'autre de la fente (4) d'au moins une plaque (1, 2) de telle façon qu'ils appuient sur la surface de la poignée lorsque la fermeture (101) à espagnolette est fermée et le dispositif en position pliée.

5. Dispositif selon la revendication 1, le dispositif comporte en outre au moins deux tétons, alignés selon un axe parallèle à l'axe longitudinal perpendiculaire à l'axe d'articulation, dont une de leurs extrémités est fixée sur une des plaques et dont l'autre de leurs extrémités est insérée dans un logement ou un évidement réalisé sur l'autre plaque lorsque la fermeture à espagnolette est fermée et le dispositif en position pliée, les deux tétons étant placés de telle sorte qu'une section de la poignée s'insère entre les deux tétons lorsque la fermeture à espagnolette est fermée et le dispositif en position pliée.

6. Dispositif selon la revendication 1, **caractérisé en ce que** le système (5) de verrouillage est un système de serrure à clef (55) amovible.

7. Dispositif selon la revendication 6, **caractérisé en ce que** le système de serrure comporte au moins un cylindre (50) métallique fixé rotatif à travers la plaque (2) opposée à la plaque destinée à être accolée à la surface du battant du volet supportant le mentonnet (106), une serrure (51) à barillet dont la fente d'accès de la clef (55) à la serrure étant enchâssée dans une première extrémité du cylindre (50), une tige (52) cylindrique d'axe perpendiculaire à l'axe du cylindre (50) traversant de part en part la partie du cylindre (50) la plus éloignée de la première extrémité, cette partie du cylindre (50) et la tige (52) cylindrique étant destinées à s'insérer dans un perçage débouchant de part en part de la plaque (1) destinée à être accolée sur le battant du volet, le perçage ayant un profil complémentaire au profil défini par l'intersection, d'une part, de l'ensemble défini par le cylindre (50) et la tige (52) cylindrique et, d'autre part, d'un plan perpendiculaire à l'axe du cylindre (50) coupant le cylindre (50) et la tige (52) cylindrique à la hauteur du diamètre de la tige (52) cylindrique, le perçage permettant une rotation d'un quart de tour du cylindre (50) lorsque la clef est insérée jusqu'à ce que la tige (52) cylindrique se loge dans une gorge (54) de forme complémentaire à une forme correspondant à un semi-cylindre de la tige (52) cylindrique.

8. Dispositif selon la revendication 7, **caractérisé en ce que** le perçage débouchant de part en part de la plaque (1) destinée à être accolée sur le battant du volet forme une rampe (53) hélicoïdale sur la face en vis-à-vis du battant.

9. Procédé d'utilisation du dispositif (0) de verrouillage d'une fermeture (101) à espagnolette selon les revendications 1 à 8, **caractérisée en ce qu'**il comporte au moins les étapes suivantes :
- une étape de mise du dispositif de verrouillage en position dépliée ;
- une étape de positionnement, sur le battant du volet supportant le mentonnet (106) ;
- une étape d'engagement de la poignée derrière le mentonnet (106) ;
- une étape de rabattement de la plaque (2) opposée à la plaque destinée à être accolée à la surface du battant du volet sur la poignée tout en insérant le mentonnet dans la fente (4) de la plaque (2) opposée ;
- une étape d'insertion de la clef dans la serrure (51) du système (5) de verrouillage ;
- une étape consistant à tourner la clef jusqu'à ce que la tige (52) cylindrique du système (5) de verrouillage se trouve en position empêchant l'ouverture du dispositif (0) ;
- une étape consistant à retirer la clef de la serrure (51).

10. Procédé selon la revendication 9, **caractérisé en ce que** l'étape de mise du dispositif (0) de verrouillage en position dépliée est précédée d'une étape de fermeture des battants du volet.

11. Procédé selon la revendication 9, **caractérisé en ce que** l'étape consistant à retirer la clef de la serrure (51) est suivie d'au moins les étapes suivantes :
- d'une étape d'insertion de la clef dans la serrure (51) du système (5) de verrouillage ;
- une étape consistant à tourner la clef (55) jusqu'à ce que la tige (52) cylindrique sorte du perçage (53) ;
- une étape de dépliage du dispositif (0) de verrouillage ;
- une étape de désengagement de la poignée (104) du mentonnet (106) ;
- une étape consistant à retirer le dispositif (0) de fermeture du mentonnet (106).

## Claims

1. Device (0) for locking of an espagnolette fastener (100) comprising at least two panels (1, 2) joined by a hinge (3) at one of their ends, the hinge (3) making impossible to obtain at least one folded position when the ends of each panel (1, 2) opposite the hinge (3) of the panels (1, 2) are closest together and an unfolded position when the ends of each panel (1, 2) opposite the hinge (3) of the panels (1, 2) are furthest apart, one panel (1) being intended to be attached to the surface of a leaf of the shutter bearing a latch, a slot (4) produced at the centre of each panel (1, 2) along a longitudinal axis perpendicular to the hinge axis (3) of two panels (1, 2) enabling the insertion of the latch (106) in the slots, a locking system (5) situated at the opposite ends to the hinge (3) of the two panels (1, 2) enabling locking of the second panel (2) in a folded position on the handle (104) of the espagnolette, once the espagnolette handle (104) is brought into contact with the latch (106) and the attached panel (1), the locking system (5) being situated in the lowest part of the device (0) when the device (0) is in the locking position of the attached espagnolette (100).

2. Device as claimed in Claim 1, **characterised in that** the thickness of the panel (2) opposite the panel (1) intended to be attached to the surface of a leaf of the shutter has an extra thickness (10) in the zone of the locking system (5).

3. Device as claimed in Claim 1, **characterised in that** the length of the slot (4) in each panel (1, 2) is substantially greater than the distance between the top of the handle and the bottom of the latch along an axis parallel to the longitudinal axis of the slot (4) when the espagnolette fastener (101) is closed.

4. Device as claimed in Claim 1, **characterised in that** the device (0) also includes two buffers (6) disposed on either side of the slot (4) in at least one panel (1, 2) in such a way that they rest on the surface of the handle when the espagnolette fastener (101) is closed and teh device is in the folded position.

5. Device as claimed in Claim 1, **characterised in that** the device also includes at least two studs, aligned along an axis parallel to the longitudinal axis perpendicular to the hinge axis, of which one of their ends is fixed on one of the panels and of which the other of their ends is inserted in a compartment or a recess provided on the other panel when the espagnolette fastener is closed and the device is in the folded position, the two studs being placed in such a way that a cross-section of the handle is inserted between the two studs when the espagnolette fastener is closed and the device is in the folded position.

6. Device as claimed in Claim 1, **characterised in that** the locking system (5) is a system for locking with a removable key (55).

7. Device as claimed in Claim 6, **characterised in that** the lock system includes at least one metal cylinder (50) rotatably fixed through the panel (2) opposite the plate intended to be attached to the surface of the leaf of the shutter bearing the latch (106), wherein a barrel lock (51) of which the access slot for the key (55) to the lock is set into a first end of the cylinder (50), a cylindrical rod (52) with an axis perpendicular to the axis of the cylinder (50) passing right through the part of the cylinder (50) which is furthest from the first end, this part of the cylinder (50) and the cylindrical rod (52) is intended to be inserted in a hole which opens on either side of the panel (1) intended to be attached to the leaf of the shutter, the hole has a profile complementary to the profile defined by the intersection on the one hand of the assembly defined by the cylinder (50) and the cylindrical rod (52) and on the other hand a plane perpendicular to the axis of the cylinder (50) intersecting the cylinder (50) and the cylindrical rod (52) at the height of the diameter of the cylindrical rod (52), the hole enabling a rotation by a quarter turn of the cylinder (50) when the key is inserted until the cylindrical rod (52) is accommodated in a groove (54) with a shape complementary to a shape corresponding to a semi-cylinder of the cylindrical rod (52).

8. Device as claimed in Claim 7, **characterised in that** the hole which opens on either side of the panel (1) intended to be attached to the surface of a leaf forms a helical ramp (53) on the confronting face of the leaf.

9. Method of use of the device (0) for locking of an espagnolette fastener (101) as claimed in Claims 1 to 8, **characterised in that** it includes at least the following steps:
- a step of putting the locking device in the unfolded position;
- a step of positioning on the leaf of the shutter bearing the latch (106);
- a step of engagement of the handle behind the latch (106);
- a step of turning back the panel (2) opposite the panel intended to be attached to the surface of a leaf of the shutter on the handle whilst inserting the latch in the slot (4) in the opposite panel (2).
- a step of insertion of the key in the lock (51) of the locking system (5);
- a step consisting of turning the key until the cylindrical rod (52) of the locking system (5) is located in a position preventing the opening of the device (0);
- a step consisting of withdrawing the key from the lock (51).

10. Method as claimed in Claim 9, **characterised in that** the step of putting the locking device (0) in the unfolded position is preceded by a step of closing the leaves of the shutter.

11. Method as claimed in Claim 9, **characterised in that** the step consisting of withdrawing the key from the lock (51) is followed by at least one of the hollowing steps:
- a step of insertion of the key in the lock (51) of the locking system (5);
- a step consisting of turning the key (55) until the cylindrical rod (52) comes out of the hole (53);
- a step of unfolding of the locking device (0);
- a step of disengagement of the handle (104) from the latch (106);
- a step consisting of withdrawing the fastener device (0) from the latch (106).

## Patentansprüche

1. Vorrichtung (0) zum Verriegeln eines Drehstangenschlosses (100) mit zumindest zwei Platten (1, 2) die an einem ihrer Enden über ein Gelenk (3) verbunden sind,
wobei das Gelenk (3) es ermöglicht, zumindest eine eingeklappte Stellung, in der die Enden jeder Platte (1, 2), die dem Gelenk (3) der Platten (1, 2) gegenüberliegen, einander am nächsten sind, und eine ausgeklappte Stellung, in der die Enden jeder Platte (1, 2), die dem Gelenk (3) der Platten (1, 2) gegenüberliegen, am meisten voneinander entfernt sind,
eine Platte (1) dazu bestimmt ist, an der Oberfläche eines Flügels des Ladens angebracht zu werden, die einen Haken trägt,
ein Schlitz (4), der in der Mitte jeder Platte (1, 2) entlang einer Längsachse gebildet ist, die senkrecht zu der Drehachse (3) der zwei Platten (1, 2) ist, das Einsetzen des Hakens (106) in die Schlitze ermöglicht,
ein Verriegelungssystem (5), das an den Enden angeordnet ist, die dem Gelenk (3) der zwei Platten (1, 2) gegenüberliegen, ein Verriegeln der zweiten Platte (2) in eingeklappten Stillung über dem Griff (104) der Drehstange ermöglicht, wenn der Griff (104) der Drehstange in Kontakt mit dem Haken (106) und der angebrachten Platte (1) ist, und
das Verriegelungssystem (5) in dem niedrigsten Abschnitt der Vorrichtung (0) angeordnet ist, wenn die Vorrichtung (0) in der Verriegelungsstellung des Drehstangenschlosses (100) ist.

2. Vorrichtung gemäß Anspruch 1, dadurch gekenntzeichnet, dass die Dicke der Platte (2), die der Platte (1) gegenüberliegt, die dazu bestimmt ist, an der Oberfläche eines Flügels des Ladens angebracht zu werden, in dem Bereich des Verriegelungssystems (5) eine Überdicke (10) aufweist.

3. Vorrichtung gemäß Anspruch 1, dadurch gekenntzeichnet, dass die Länge des Schlitzes (4) jeder Platte (1, 2) entlang einer Achse parallel zu der Längsachse des Schlitzes (4) wesentlich größer ist als der Abstand zwischen der Oberseite des Griffs und der Unterseite des Hakens, wenn das Drehstangenschloss (101) geschlossen ist.

4. Vorrichtung gemäß Anspruch 1, **dadurch gekennzeichnet, dass** die Vorrichtung (0) weiter zumindest zwei Puffer (6) enthält, die auf beiden Seiten des Schlitzes (4) zumindest einer Platte (1, 2) so angeordnet sind, dass sie an der überfläche des Griffs anliegen, wenn das Drehstangenschloss (101) geschlossen ist und die Vorrichtung sich in der eingeklappten Stillung befindet.

5. Vorrichtung gemäß Anspruch 1, wobei
die Vorrichtung weiter zumindest zwei Ansätze enthält, die entlang einer Achse ausgerichtet sind, die parallel zu der Längsachse ist, die senkrecht zu der Drehachse ist,
eines ihrer Enden an einer der Platten befestigt ist und das andere ihrer Enden in eine Aufnahme oder Aussparung eingesetzt ist, die an der anderen Platte verwirklicht ist, wenn das Drehstangenschloss geschlossen ist und die Vorrichtung sich in der eingeklappten Stellung befindet,
die zwei Ansätze so angeordnet sind, dass ein Anschnitt des Griffs zwischen die zwei Ansätze eingesetzt ist, wenn das Drehstangenschloss geschlossen ist und die Vorrichtung sich in der eingeklappten Stillung befindet.

6. Vorrichtung gemäß Anspruch 1, dadurch gekenntzeichnet, dass das Verriegelungssystem (5) ein Schließsystem mit abnehmbarem Schlüssel (55) ist.

7. Vorrichtung gemäß Anspruch 6, **dadurch gekennzeichnet, dass** das Schließsystem zumindest enthält:
einen Metallzylinder (50) der drehbar quer durch die Platte (2) befestigt ist, die der Platte gegenüberliegt, die dazu bestimmt ist, an der Oberfläche des Flügels des Ladens angebracht zu werden, die den Haken (106) trägt,
ein Zylinderschloss (51), dessen Schlitz für den zugang des Schlüssels (55) zum Schloss in ein erstes Ende des Zylinders (50) eingelassen ist, und
eine Zylinderstange (52) mit einer Achse senkrecht zu der Achse des Zylinders (50), die von einer Seite zu der anderen des Abschnitts des Zylinders (50) durchgeht, der am weitesten entfernt von dem ersten Ende ist,
wobei dieser Anschnitt des Zylinders (50) und die Zylinderstange (52) dazu bestimmt sind, in eine Bohrung eingesetzt zu werden, die von der einen Seite zum der anderen Seite der Platte (1) führt, die dazu bestimmt ist, an dem Flügel des Ladens angebracht zu werden,
die Bohrung ein Profil aufweist, das komplementär zu dem Profil ist, das definiert ist durch die Überschneidung einerseits der Gesamtheit, die durch den Zylinder (50) und die Zylinderstange (52) gebildet ist, und andererseits einer Ebene, die senkrecht zu der Achse des Zylinders (50) ist und den Byliner (50) und die Zylinderstange (52) auf der Höhe des Durchmesser der Zylinderstange (52) schneidet, und
die Bohrung eine Rotation um ein Vierteldrehung des Zylinders (50) ermöglicht, wenn der Schlüssel eingesetzt ist, bis die Zylinderstange (52) in einer Nut (54) unterkommt, die eine Form hat, die komplementär zu einer Form ist, die einem Halbzylinder der Zylinderstange (52) entspricht.

8. Vorrichtung gemäß Anspruch 7, dadurch gekennzeichet, dass die Bohrung, die von der einen Seite zu der anderen Seite der Platte (1) führt, die dazu bestimmt ist, an dem Flügel des Ladens angebracht zu werden, auf der Seite gegenüber dem Flüge eine schraubenförmige Rampe (53) bildet.

9. Verfahren zum Verwenden einer Vorrichtung (0) zum Verriegeln eines Drehstangenschlosses (101) gemäß einem der Ansprüche 1 bis 8, **dadurch gekennzeichnet, dass** es zumindest die folgenden Schritte enthält:
einen Schritt des Bringens der Verriegelungsvorrichtung in einen ausgeklappten Zustand,
einen Schritt des Positionierens an dem Flügel des Ladens, der den Haken (106) trägt,
einen Schritt des Einklinkens des Griffs hinter dem Haken (106),
einen Schritt des Klappens der Platte (2), die der Platte gegenüberliegt, die dazu bestimmt ist, an der Oberfläche des Flügels des Ladens angebracht zu werden, über den Griff, wobei der Haken in den Schlitz (4) der gegenüberliegenden Platte (2) eingeführt wird,
einen Schritt des Einsetzen des Schlüssels in dass Schloss (51) des Verriegelungssystems (5),
einen Schritt, der darin besteht, den Schlüssel zu drehen, bis die Zylinderstange (52) des Verriegelungssystems (5) sich in einer Stellung befindet, die das Öffnen der Vorrichtung (0) verhindert, und
einen Schritt, der darin besteht, den Schlüssel aus dem Schloss (51) herauszuziehen.

10. Verfahren gemäß Anspruch 9, **dadurch gekennzeichnet, dass** dem Schritt des Bringens der Verriegelungsvorrichtung (0) in einen ausgeklappten Zustand ein Schritt des Schließens der Flügel des Ladens vorausgeht.

11. Verfahren gemäß Anspruch 9, **dadurch gekennzeichnet, dass** dem Schritt, der darin besteht, den Schlüssel aus dem Schloss (51) herauszuziehen, zumindest die folgenden Schritte folgen:
ein Schritt des Einsetzen des Schlüssels in das Schloss (51) des Verriegelungssystems (5),
ein Schritt, der darin besteht, den Schlüssel (55) zu drehen, bis die Zylinderstange (52) des Verriegelungssystems (5) aus der Bohrung (53) herauskommt,
ein Schritt des Aufklappens der Verriegelungsvorrichtung,
ein Schritt des Lösens des Griffs (104) von dem Haken (106) und
ein Schritt, der darin besteht, die Schließvorrichtung (0) von dem Haken (106) abzunehmen.
